# EUROPÄISCHE PATENTANMELDUNG

(11) **EP 4 053 367 A1**
(43) Veröffentlichungstag der Anmeldung: **07.09.2022**
(21) Anmeldenummer: 21160078.8
(22) Anmeldetag: 01.03.2021
(51) Int. Cl.: E05F 3/02, E05F 3/04, E05F 15/63

(54) **TÜRBETÄTIGER-ANORDNUNG**

(71) Anmelder: dormakaba Deutschland GmbH, 58256 Ennepetal (DE)
(72) Erfinder: Lygin, Konstantin, Ennepetal (DE); Hellwig, Alexander, Ennepetal (DE); Jähnke, Jan-Hendrik, Ennepetal (DE)
(74) Vertreter: Balder IP Law, S.L.

(57) **Zusammenfassung**

Die Erfindung betrifft eine Türbetätiger-Anordnung (1), umfassend einen Türbetätiger (2) mit einer Abtriebswelle (9), wobei die Abtriebswelle (9) ein erstes stirnseitiges Ende (15) und ein gegenüberliegendes zweites stirnseitiges Ende (16) aufweist, ein Gestänge (3), dessen Gestängekopf (7) auf das erste Ende (15) der Abtriebswelle (9) aufgesetzt ist und drehfest mit der Abtriebswelle (9) verbunden ist, und ein Verbindungselement (17), das am ersten Ende (15) mit dem Gestängekopf (7) verbunden oder verbindbar ist, in die Abtriebswelle (9) ragt, und am zweiten Ende (16) zum Setzen einer Verbindung zwischen Gestängekopf (7) und Abtriebswelle (9) zugänglich ist.

## Beschreibung

Die Erfindung betrifft eine Türbetätiger-Anordnung mit einem Türbetätiger und einem zugehörigen Gestänge. Ferner zeigt die Erfindung eine Drehtür-Anordnung unter Verwendung der Türbetätiger-Anordnung und ein Verfahren zur Montage der Türbetätiger-Anordnung.

Aus dem Stand der Technik sind Türschließer und Türantriebe bekannt, die gemeinsam als Türbetätiger bezeichnet werden. Türschließer weisen einen Kraftspeicher, beispielsweise eine Feder, auf. Beim manuellen Öffnen der Tür durch eine Person wird dieser Kraftspeicher geladen. Beim Schließen der Tür wird der Kraftspeicher entladen; dabei entlädt sich der Kraftspeicher. Im Stand der Technik gibt es auch Türschließer mit einem Servo-Antrieb, der beim Öffnen der Tür das Aufladen des Kraftspeichers unterstützt. Die Türantriebe hingegen weisen einen elektrischen oder hydraulischen Antrieb auf, der die vollständige Kraft zum Öffnen und/oder Schließen einer Tür aufbringt. Zusätzlich zum Antrieb kann ein Kraftspeicher im Türantrieb verwendet werden.

Die Türantriebe weisen üblicherweise eine Abtriebswelle auf. Die Abtriebswelle ist drehfest mit einem Gestänge verbunden. Bei Montage des Türbetätigers auf dem Türblatt übertragt das Gestänge die Kraft auf die Zarge oder Wand. Ist hingegen der Türbetätiger an der Zarge oder Wand befestigt, so überträgt das Gestänge die Kraft auf das Türblatt.

Es ist Aufgabe vorliegender Erfindung, eine Türbetätigeranordnung anzugeben, die bei einfacher Montage eine sichere Benutzung einer Tür ermöglicht.

Die Lösung der Aufgabe erfolgt durch die Merkmale der unabhängigen Ansprüche. Die abhängigen Ansprüche haben vorteilhafte Ausgestaltungen der Erfindung zum Gegenstand.

Bei der herkömmlichen Befestigung wie auch bei der hier erfindungsgemäß vorgesehenen Befestigung des Gestänges am Türbetätiger wird der entsprechende Gestängekopf auf die Abtriebswelle des Türbetätigers aufgesetzt und mit der Abtriebswelle verbunden. Üblicherweise wird hierbei durch den gesamten Gestängekopf ein Verbindungsmittel, beispielsweise Schraube, durchgesteckt und mit der Abtriebswelle verschraubt. Im Rahmen der Erfindung wurde jedoch erkannt, dass solch ein, den gesamten Gestängekopf durchdringendes Verbindungselement im Gestängekopf relativ viel Bauraum einnimmt, der gegebenenfalls für eine Kabelführung genutzt werden kann. Ferner müssen bei der herkömmlichen Anordnung des Verbindungselementes aufwendige konstruktive Maßnahmen ergriffen werden, um das Verbindungselement an einem im Gestängekopf befindlichen Kabel vorbeizuführen.

Im Rahmen der Erfindung ist folgende Türbetätiger-Anordnung vorgesehen: Die Türbetätiger-Anordnung umfasst einen Türbetätiger. Der Türbetätiger kann grundsätzlich als Türschließer oder Türantrieb ausgebildet sein. In bevorzugter Ausführung ist vorgesehen, dass es sich bei dem Türbetätiger um einen Türantrieb handelt, der über elektromotorisch erzeugte Kraft eine Tür öffnet und/oder schließt.

Der Türbetätiger weist eine Abtriebswelle auf. Diese Abtriebswelle wird durch die Schließerfeder oder elektromotorisch in Rotation versetzt, um so die Türe zu schließen und/oder zu öffnen. Die Abtriebswelle weist zwei gegenüberliegende stirnseitige Enden auf, die hier als erstes Ende und zweites Ende bezeichnet werden. Insbesondere ist vorgesehen, dass beide Enden der Abtriebswelle zur Montage eines Gestänges frei liegen, so dass der Türbetätiger auf verschiedene Arten montiert werden kann, beispielsweise an der Zarge oder am Türblatt, in DIN-links-Montage oder DIN-rechts-Montage. Bei der tatsächlichen Verwendung wird jedoch stets nur an einem Ende das Gestänge befestigt - dieses Ende wird hier als "erstes Ende" bezeichnet.

Das Gestänge kann grundsätzlich beliebig ausgestaltet sein und dient zur Kraftübertragung vom Türbetätiger auf die Zarge oder Wand bzw. auf das Türblatt.

Insbesondere ist vorgesehen, dass das Gestänge als Scherengestänge ausgebildet ist. Dabei umfasst das Gestänge zwei zueinander drehbare Hebel; einer der beiden Hebel weist den Gestängekopf auf, der an dem ersten Ende der Abtriebswelle montiert ist.

Alternativ ist bevorzugt vorgesehen, dass das Gestänge einen Hebel aufweist, der mit seinem Gestängekopf am ersten Ende der Abtriebswelle montiert ist. Am anderen Ende des Hebels befindet sich ein Gleitstück, das linear geführt in einer Gleitschiene aufgenommen ist. Der Hebel ist dabei drehbeweglich mit dem Gleitstück verbunden.

Unabhängig von der konkreten Ausgestaltung des Gestänges, ist der Gestängekopf auf das erste Ende der Abtriebswelle aufgesetzt und drehfest mit der Abtriebswelle verbunden. Insbesondere ist vorgesehen, dass für die drehfeste Verbindung und somit für die Momentenübertragung ein Formschluss zwischen Gestängekopf und Abtriebswelle vorgesehen ist. Beispielsweise steckt der Gestängekopf auf dem ersten Ende der Abtriebswelle, wobei diese Steckverbindung über einen entsprechenden Innenmehrkant und Außenmehrkant formschlüssig ist.

Zur weiteren Beschreibung der Erfindung ist vorteilhafterweise eine "Hochachse" definiert. Die Abtriebswelle rotiert um diese Hochachse; entsprechend steht die Hochachse bei üblicher Montage des Türbetätigers vertikal.

Die Türbetätiger-Anordnung umfasst ein Verbindungselement zum Verbinden des Gestängekopfs mit der Abtriebswelle. Das Verbindungselement ist am ersten Ende mit dem Gestängekopf verbunden oder verbindbar. Die Verbindung zwischen Gestängekopf und Verbindungselement im Bereich des ersten Endes der Abtriebswelle kann grundsätzlich beliebig ausgestaltet sein, insbesondere formschlüssig und/oder kraftschlüssig und/oder reibschlüssig. In einer Ausführung ist das Verbindungselement z. B. eine in den Gestängekopf eingeschraubte Schraube. Entsprechend weist der Gestängekopf ein Innengewinde auf. Dabei wird erst mit dem Einschrauben des Verbindungselementes die Verbindung zum Gestängekopf erreicht - das Verbindungselement ist demensprechend mit dem Gestängekopf "verbindbar". Andererseits kann das Verbindungselement z. B. auch ein fest mit dem Gestängekopf verbundenes Element sein - das Verbindungselement ist demensprechend mit dem Gestängekopf "verbunden".

Ferner ist vorgesehen, dass das Verbindungselement in die Abtriebswelle ragt und am zweiten Ende zum Setzen einer Verbindung zwischen Gestängekopf und Abtriebswelle zugänglich ist. Diese "Zugänglichkeit am zweiten Ende" beschreibt auch, dass das Verbindungselement "über" das zweite Ende zugänglich ist - dies ist z. B. der Fall, wenn das Verbindungselement zwar in die Abtriebswelle hineinragt, aber nicht durch die Abtriebswelle hindurch ragt; dabei kann die Verbindung z. B. durch Einstecken eines Werkzeugs in die Abtriebswelle gesetzt werden.

Die Verbindung zwischen Gestängekopf und Abtriebswelle mittels des Verbindungselements wird also erfindungsgemäß nicht an der Seite des Gestänges gesetzt, sondern an der gegenüberliegenden Seite. Dementsprechend muss nur die der Abtriebswelle zugewandte Seite des Gestängekopfs zur Verbindung mit dem Verbindungselement ausgebildet sein. Das Verbindungselement muss nicht den gesamten Gestängekopf durchdringen und es verbleibt ausreichend Bauraum, insbesondere für eine Kabelführung.

Das Verbindungselement dient in erster Linie dazu, ein Ablösen des Gestänges entlang der Hochachse zu verhindern. Für die Momentenübertragung ist vorzugsweise die drehfeste Verbindung, insbesondere mit dem Mehrkant, zwischen Gestängekopf und Abtriebswelle vorgesehen.

Es ist bevorzugt vorgesehen, dass das Verbindungselement durch ein Loch in der Abtriebswelle verläuft. Dabei handelt es sich insbesondere um ein Durchgangsloch. Das Loch erstreckt sich insbesondere entlang der Hochachse.

Gemäß einer Variante wird das Verbindungselement am zweiten Ende der Abtriebswelle in die Abtriebswelle eingeführt, durchdringt die Abtriebswelle und ist am ersten Ende mit dem Gestängekopf verbunden. Bevorzugt ist vorgesehen, dass das Verbindungselement, insbesondere als Schraube, einen Kopf aufweist, der am zweiten Ende der Abtriebswelle in der Abtriebswelle versenkt ist. Entsprechend ist hier am zweiten Ende der Abtriebswelle eine Senke ausgebildet. Besonders bevorzugt befindet sich solch eine Senke auch am ersten Ende der Abtriebswelle, so dass für eine flexible Montage des Türbetätigers beide Enden zum Aufsetzen eines Gestänges genutzt werden können.

Es ist bevorzugt vorgesehen, dass der Türbetätiger, insbesondere seine Abtriebswelle, auch für die herkömmliche Montage eines Gestänges ausgebildet ist. Bei dieser herkömmlichen Montage wird, wie eingangs beschrieben, das Verbindungselement in Form einer Schraube in den Gestängekopf eingesetzt und über entsprechende Gewinde mit der Abtriebswelle verbunden. In dem Loch der Abtriebswelle ist vorzugsweise ein Innengewinde mit einem ersten Nenndurchmesser vorgesehen. Das Verbindungselement - in der Variante als Schraube - für die hier vorgestellte Verbindung zwischen Türbetätiger und Gestänge weist ein Außengewinde mit einem zweiten Nenndurchmesser auf. Bevorzugt ist vorgesehen, dass der erste Nenndurchmesser größer ist als der zweite Nenndurchmesser. Bei dem ersten Nenndurchmesser handelt es sich beispielsweise um ein Innengewinde mit M6 und bei dem zweiten Nenndurchmesser um ein Außengewinde mit M5. Dadurch steckt das Verbindungselement lose im Loch der Abtriebswelle. Bei einer Schraubverbindung des Verbindungselements mit dem Gestängekopf ist selbstverständlich im Gestängekopf ein Innengewinde mit dem zweiten Nenndurchmesser, beispielsweise M5, vorgesehen.

Für die herkömmliche Montage des Gestänges an der Abtriebswelle kann eine Schraube mit dem ersten Nenndurchmesser, beispielsweise M6, verwendet werden, um eine geschraubte Verbindung zwischen Verbindungselement und Abtriebsachse zu erreichen.

Gemäß einer weiteren Variante ist das Verbindungselement fest mit dem Gestängekopf verbunden; insbesondere ist das Verbindungselement gegenüber dem Gestängekopf nicht verschiebbar und nicht drehbar. Das Verbindungselement ragt durch die Abtriebswelle hindurch und ist am zweiten Ende an der Abtriebswelle fixiert, wodurch die Verbindung zwischen Gestängekopf und Abtriebswelle gesetzt ist. Vorzugsweise ist am zweiten Ende eine Mutter auf das Verbindungselement aufgeschraubt oder eine sonstige Auszugsicherung angebracht.

Gemäß einer weiteren Variante ist das Verbindungselement drehbar mit dem Gestängekopf verbunden und ragt in die Abtriebswelle. Das Verbindungselement weist ein Außengewinde auf, das in ein Innengewinde in der Abtriebswelle einschraubbar ist. Gleichzeitig mit dem Aufsetzen des Gestängekopfs - also der Bewegung des Gestängekopfs parallel zur Hochachse - wird das Verbindungselement in die Abtriebswelle eingeschraubt. Hierzu ist das Verbindungselement über das zweite Ende zugänglich; z.B. ist über das zweite Ende ein Werkzeug zum Drehen des Verbindungselementes einsteckbar.

Gemäß einer weiteren Variante ist das Verbindungselement als Spreizdorn ausgebildet. Der Spreizdorn kann bereits im ungespreizten Zustand fest mit dem Gestängekopf verbunden sein und durch seine Spreizung mit der Abtriebswelle verbunden werden. Andererseits kann der Spreizdorn auch so angeordnet werden und ausgebildet sein, dass erst durch die Spreizung die Verbindung zu beiden Elementen, nämlich dem Gestängekopf und der Abtriebswelle, erreicht wird. In beiden Fällen ist vorgesehen, dass der Spreizdorn für seine Spreizung - z.B. das Einschrauben oder Eindrücken eines Spreizelementes - vom zweiten Ende her zugänglich ist. Die "Spreizung des Spreizdorns" ist dabei gleichbedeutend mit dem "Setzen der Verbindung zwischen Gestängekopf und Abtriebswelle".

Des Weiteren ist bevorzugt vorgesehen, dass durch den Gestängekopf hindurch zumindest ein Kabel in den Türbetätiger führt. Dieses Kabel verläuft vorzugsweise durch das gesamte oder durch einen Teil des Gestänges und wird durch den Gestängekopf hindurch in den Türbetätiger geführt. Das Kabel ist insbesondere zur Stromübertragung und/oder Datenübertragung ausgebildet.

Der Gestängekopf weist vorzugsweise einen Befestigungsbereich auf. Der Befestigungsbereich ist zur Verbindung mit dem Verbindungselement ausgebildet. Besonders bevorzugt weist der Befestigungsbereich ein Innengewinde zum Einschrauben des Verbindungselements auf. Des Weiteren kann der Befestigungsbereich einen entsprechenden Formschlussbereich aufweisen, der formschlüssig mit der Abtriebswelle zur Drehmomentübertragung verbunden ist. Der Befestigungsbereich ist der Abtriebswelle zugewandt.

An der gegenüberliegenden, der Abtriebswelle abgewandten Seite des Befestigungsbereichs befindet sich vorzugsweise ein Hohlraum im Gestängekopf. Dieser Hohlraum ist zur Kabelführung ausgebildet. Entsprechend verläuft das Kabel vorzugsweise durch diesen Hohlraum. Insbesondere verläuft die Hochachse durch den Hohlraum. Würde man die herkömmliche Verbindung zwischen Gestänge und Abtriebsachse verwenden, so würde das Verbindungselement entlang der Hochachse durch den Hohlraum verlaufen und wäre bei der Kabelführung hinderlich.

Des Weiteren ist bevorzugt vorgesehen, dass seitlich des Befestigungsbereichs ein Kabelkanal im Gestängekopf ausgebildet ist, der vom Türbetätiger in den Hohlraum führt. Durch diesen Kabelkanal ist das Kabel vom Türbetätiger in den Hohlraum verlegbar.

Die Erfindung zeigt ferner eine Drehtür-Anordnung, umfassend eine der bereits beschriebenen Türbetätiger-Anordnungen und ein Türblatt. Das Türblatt ist drehbar in einer Zarge aufgenommen. Der Türbetätiger ist am Türblatt montiert, das Gestänge ist zur Montage an der Zarge oder Wand ausgebildet. Insbesondere bei dieser Montage des Türbetätigers am Türblatt ergibt sich der Bedarf nach einer sinnvollen Kabelführung zum Türbetätiger.

Die im Rahmen der erfindungsgemäßen Türbetätiger-Anordnung erläuterten Ausgestaltungen und Unteransprüche finden entsprechend vorteilhafte Anwendung für die Drehtür-Anordnung.

Die Erfindung zeigt ferner ein Verfahren zur Montage einer Türbetätiger-Anordnung. Dabei handelt es sich vorzugsweise um die vorab beschriebene Türbetätiger-Anordnung. Bei dem Verfahren erfolgt ein Aufsetzen eines Gestängekopfs eines Gestänges auf ein erstes stirnseitiges Ende einer Abtriebswelle eines Türbetätigers. Ferner erfolgt ein Setzen einer Verbindung zwischen Gestängekopf und Abtriebswelle mittels eines Verbindungselementes, das am ersten Ende mit dem Gestängekopf verbunden oder verbindbar ist, in die Abtriebswelle ragt, und am zweiten Ende zum Setzen der Verbindung zugänglich ist.

Die im Rahmen der erfindungsgemäßen Türbetätiger-Anordnung erläuterten Ausgestaltungen und Unteransprüche finden entsprechend vorteilhafte Anwendung auf das erfindungsgemäße Verfahren.

Die Erfindung wird nun anhand von Ausführungsbeispielen näher beschrieben. Dabei zeigen:
- Fig. 1: eine erfindungsgemäße Drehtür-Anordnung mit einer erfindungsgemäßen Türbetätiger-Anordnung gemäß allen Ausführungsbeispielen,
- Fig. 2 und 3: Schnittansichten der erfindungsgemäßen Türbetätiger-Anordnung gemäß einem ersten Ausführungsbeispiel,
- Fig. 4: eine Detailansicht der erfindungsgemäßen Türbetätiger-Anordnung gemäß allen Ausführungsbeispielen,
- Fig. 5: eine Schnittansicht der erfindungsgemäßen Türbetätiger-Anordnung gemäß einem zweiten Ausführungsbeispiel, und
- Fig. 6: eine Schnittansicht der erfindungsgemäßen Türbetätiger-Anordnung gemäß einem dritten Ausführungsbeispiel.

Im Folgenden wird anhand der Fig. 1 bis 6 eine Drehtür-Anordnung 100 mit einer Türbetätiger-Anordnung 1 im Detail beschrieben. Die Montage der Türbetätiger-Anordnung 1 erfolgt in den Ausführungsbeispielen gemäß dem erfindungsgemäßen Verfahren.

Fig. 1 zeigt für alle Ausführungsbeispiele die Drehtür-Anordnung 100 mit einer Zarge 101 und einem in der Zarge 101 drehbeweglich aufgenommenen Türblatt 102. Ferner umfasst die Drehtüranordnung 100 die Türbetätiger-Anordnung 1.

Die Türbetätiger-Anordnung 1 umfasst einen Türbetätiger 2, hier ausgebildet als Türantrieb. Der Türbetätiger 2 ist auf dem Türblatt 102 befestigt. Ferner weist die Türbetätiger-Anordnung 1 ein Gestänge 3 auf. Im gezeigten Beispiel umfasst das Gestänge 3 einen Hebel 4, der mit einem Gleitstück 6 drehbeweglich verbunden ist. Das Gleitstück 6 ist in einer Gleitschiene 5 linear beweglich geführt. Die Gleitschiene 5 ist an der Zarge 101 befestigt.

Des Weiteren ist der Hebel 4 mit einem Gestängekopf 7 drehfest mit einer Abtriebswelle 9 des Türbetätigers 2 verbunden. Die Abtriebswelle 9 des Türbetätigers 2 erstreckt sich entlang einer Hochachse 8.

Die Fig. 2 bis 4 zeigen im Detail die Verbindung zwischen Gestängekopf 7 und Abtriebswelle 9 mittels eines Verbindungselements 17. In der Schnittansicht nach Fig. 2 ist der Übersichtlichkeit halber das Verbindungselement 17 ausgeblendet. In der Schnittansicht nach Fig. 3 ist das Verbindungselement 17 gezeigt. In der Detailansicht nach Fig. 4 ist eine Oberseite des Gestängekopfs 7 transparent dargestellt.

Die Abtriebswelle 9 ist über entsprechende Drehlager 11 drehbeweglich im Türbetätiger 2 gelagert. Ferner ist die Abtriebswelle 9 mit einem Abtriebselement 10, beispielsweise einem Nockenrad oder einem Zahnrad, drehfest verbunden. Dieses Antriebselement 10 wird beispielsweise elektromotorisch in Rotation versetzt, wodurch sich die Abtriebswelle 9 um die Hochachse 8 dreht.

Die Abtriebswelle 9 weist zwei gegenüberliegende stirnseitige Enden 15, 16 auf. Das dem Gestängekopf 7 zugewandte Ende ist als erstes Ende 15 definiert. Das gegenüberliegende, im gezeigten Ausführungsbeispiel unten liegende Ende ist als zweites Ende 16 definiert.

Die Abtriebswelle 9 durchdringt ein Loch 12 mit Innengewinde und erstem Nenndurchmesser 14. An beiden Enden 14, 15 befindet sich eine Senke 13. Das Verbindungselement 17 weist einen Kopf 18 auf, der in der Senke 13 am zweiten Ende 16 der Abtriebswelle 9 versenkt ist.

Das Verbindungselement 17 weist ein Außengewinde mit zweitem Nenndurchmesser 19 auf. Der zweite Nenndurchmesser 19 ist kleiner als der erste Nenndurchmesser 14, so dass zwischen Verbindungselement 17 und Abtriebswelle 9 keine geschraubte Verbindung besteht.

Der Gestängekopf 7 weist an seiner der Abtriebswelle 9 zugewandten Seite einen Befestigungsbereich 20 auf. Der Befestigungsbereich 20 weist einen Formschlussbereich 23 auf. In diesem Formschlussbereich 23 sitzt die äußere Kontur der Abtriebswelle 9 formschlüssig zur Drehmomentübertragung.

Des Weiteren weist der Befestigungsbereich 20 ein Innengewinde 24 auf, in dem das Verbindungselement 17 eingeschraubt ist.

Fig. 5 zeigt ein Ausführungsbeispiel, in dem das Verbindungselement 17 fest mit dem Gestängekopf 7 verbunden ist; dabei ist das Verbindungselement 17 gegenüber dem Gestängekopf 7 nicht verschiebbar und nicht drehbar. Das Verbindungselement 17 ragt durch die Abtriebswelle 9 hindurch und ist am zweiten Ende 16 an der Abtriebswelle 9 fixiert, wodurch die Verbindung zwischen Gestängekopf 7 und Abtriebswelle 9 gesetzt ist. Am zweiten Ende ist eine Mutter als Auszugsicherung 30 auf das Verbindungselement 17 aufgeschraubt.

Fig. 6 zeigt ein Ausführungsbeispiel, in dem das Verbindungselement 17 drehbar mit dem Gestängekopf 7 verbunden ist und in die Abtriebswelle 9 ragt. Das Verbindungselement 17 weist ein Außengewinde 32 auf, das in ein Innengewinde 32 in der Abtriebswelle 9 einschraubbar ist. Gleichzeitig mit dem Aufsetzen des Gestängekopfs 7 - also der Bewegung des Gestängekopfs 7 parallel zur Hochachse 8 - wird das Verbindungselement 17 in die Abtriebswelle 9 eingeschraubt. Hierzu ist das Verbindungselement 17 über das zweite Ende 16 zugänglich. Das Verbindungselement 17 weist hierzu eine Werkzeugaufnahme 33 auf

In allen Ausführungsbeispielen ist über dem Befestigungsbereich 20 im Gestängekopf 7 ein Hohlraum 21 ausgebildet. Die Hochachse 8 durchdringt diesen Hohlraum 21. Allerdings ist das Verbindungselement 17 in seiner Länge insbesondere so ausgestaltet, dass es nicht oder möglichst wenig in den Hohlraum 21 ragt.

Wie insbesondere eine Zusammenschau der Fig. 2 bis 6 zeigt, wird der Hohlraum 21 zur Kabelführung für ein Kabel 25 genutzt. Dieses Kabel 25 läuft durch den Hebel 4 und durch den Hohlraum 21 und ist durch einen Kabelkanal 22 bis in den Türbetätiger 2 geführt. Dieser Kabelkanal 22 verläuft seitlich des Befestigungsbereichs 20 jedoch parallel versetzt zur Hochachse 8.

### Bezugszeichenliste

- 1: Türbetätiger-Anordnung
- 2: Türbetätiger
- 3: Gestänge
- 4: Hebel
- 5: Gleitschiene
- 6: Gleitstück
- 7: Gestängekopf
- 8: Hochachse
- 9: Abtriebswelle
- 10: Antriebselement
- 11: Drehlager
- 12: Loch
- 13: Senke
- 14: erster Nenndurchmesser
- 15: erstes Ende
- 16: zweites Ende
- 17: Verbindungselement
- 18: Kopf
- 19: zweiter Nenndurchmesser
- 20: Befestigungsbereich
- 21: Hohlraum
- 22: Kabelkanal
- 23: Formschlussbereich
- 24: Innengewinde
- 25: Kabel
- 30: Auszugsicherung
- 31: drehbare Aufnahme
- 32: Innen-/Außengewinde
- 33: Werkzeugaufnahme
- 100: Drehtür-Anordnung
- 101: Zarge
- 102: Türblatt

## Patentansprüche

1. Türbetätiger-Anordnung (1), umfassend
• einen Türbetätiger (2) mit einer Abtriebswelle (9), wobei die Abtriebswelle (9) ein erstes stirnseitiges Ende (15) und ein gegenüberliegendes zweites stirnseitiges Ende (16) aufweist,
• ein Gestänge (3), dessen Gestängekopf (7) auf das erste Ende (15) der Abtriebswelle (9) aufgesetzt ist und drehfest mit der Abtriebswelle (9) verbunden ist,
• und ein Verbindungselement (17), das am ersten Ende (15) mit dem Gestängekopf (7) verbunden oder verbindbar ist, in die Abtriebswelle (9) ragt, und am zweiten Ende (16) zum Setzen einer Verbindung zwischen Gestängekopf (7) und Abtriebswelle (9) zugänglich ist.

2. Türbetätiger-Anordnung nach Anspruch 1, wobei das Verbindungselement (17) eine vom zweiten Ende (16) in die Abtriebswelle (9) eingeführte und in den Gestängekopf (7) eingeschraubte Schraube ist.

3. Türbetätiger-Anordnung nach Anspruch 2, wobei ein Kopf (18) des Verbindungselements (17) am zweiten Ende (16) der Abtriebswelle (9) in der Abtriebswelle (9) versenkt ist.

4. Türbetätiger-Anordnung nach Anspruch 1, wobei das Verbindungselement (17) fest mit dem Gestängekopf (7) verbunden ist, durch die Abtriebswelle (9) ragt und am zweiten Ende, vorzugsweise mit einer Auszugsicherung, fixiert ist.

5. Türbetätiger-Anordnung nach einem der vorhergehenden Ansprüche, wobei das Verbindungselement (17) durch ein Loch (12) in der Abtriebswelle (9) verläuft, wobei das Loch (12) ein Innengewinde mit einem ersten Nenndurchmesser (14) aufweist, wobei das Verbindungselement (17) ein Außengewinde mit einem zweiten Nenndurchmesser (19) aufweist, wobei der erste Nenndurchmesser (14) größer ist als der zweite Nenndurchmesser (19).

6. Türbetätiger-Anordnung nach Anspruch 1, wobei das Verbindungselement (17) drehbar mit dem Gestängekopf (7) verbunden ist und gleichzeitig mit dem Aufsetzen des Gestängekopfs (7) in die Abtriebswelle (9) einschraubbar ist.

7. Türbetätiger-Anordnung nach Anspruch 1, wobei das Verbindungselement als Spreizdorn ausgebildet ist.

8. Türbetätiger-Anordnung nach einem der vorhergehenden Ansprüche, wobei der Gestängekopf (7) einen Befestigungsbereich (20) zur Verbindung mit dem Verbindungselement (17) umfasst, wobei eine Seite des Befestigungsbereichs (20) der Abtriebswelle (9) zugewendet ist und an der gegenüberliegenden Seite des Befestigungsbereichs (20) ein Hohlraum (21) im Gestängekopf (7) zur Kabelführung ausgebildet ist.

9. Türbetätiger-Anordnung nach Anspruch 8, wobei seitlich des Befestigungsbereichs (20) ein Kabelkanal (22) vom Türbetätiger (2) in den Hohlraum (21) führt.

10. Türbetätiger-Anordnung nach einem der vorhergehenden Ansprüche, wobei durch den Gestängekopf (7) hindurch zumindest ein Kabel (25) in den Türbetätiger (2) führt.

11. Türbetätiger-Anordnung nach einem der vorhergehenden Ansprüche, wobei der Türbetätiger (2) als Türantrieb ausgebildet ist.

12. Türbetätiger-Anordnung nach einem der vorhergehenden Ansprüche, wobei das Gestänge (3) mit zwei zueinander drehbaren Hebeln als Scherengestänge ausgebildet ist.

13. Türbetätiger-Anordnung nach einem der Ansprüche 1 bis 11, wobei das Gestänge (3) einen mit der Abtriebswelle (9) drehfest verbundenen Hebel (4), eine Gleitschiene (5) und ein in der Gleitschiene (5) lineargeführtes Gleitstück (6) umfasst, wobei der Hebel (4) drehbeweglich mit dem Gleitstück (6) verbunden ist.

14. Drehtür-Anordnung (100) umfassend eine Türbetätiger-Anordnung (1) nach einem der vorhergehenden Ansprüche und ein Türblatt (102), wobei der Türbetätiger (2) am Türblatt (102) montiert ist und das Gestänge (3) zur Montage an der Zarge (101) oder Wand ausgebildet ist.

15. Verfahren zur Montage einer Türbetätiger-Anordnung, insbesondere der Türbetätiger-Anordnung (1) nach einem der Ansprüche 1 bis 10, mit folgenden Schritten:
• Aufsetzen eines Gestängekopfs (7) eines Gestänges (3) auf ein erstes stirnseitiges Ende (15) einer Abtriebswelle (9) eines Türbetätigers (2),
• und Setzen einer Verbindung zwischen Gestängekopf (7) und Abtriebswelle (9) mittels eines Verbindungselementes (17), das am ersten Ende (15) mit dem Gestängekopf (7) verbunden oder verbindbar ist, in die Abtriebswelle (9) ragt, und am zweiten Ende (16) zum Setzen der Verbindung zugänglich ist.
